# EUROPÄISCHE PATENTSCHRIFT

(11) **EP 3 005 391 B1**
(45) Veröffentlichungstag und Bekanntmachung des Hinweises auf die Patenterteilung: **12.07.2017**
(21) Anmeldenummer: 14721377.1
(22) Anmeldetag: 05.05.2014
(51) Int. Cl.: H01H 13/20

(54) **TASTENSTÖSSEL FÜR EIN TASTENMODUL EINER TASTE FÜR EINE TASTATUR, TASTENMODUL EINER TASTE FÜR EINE TASTATUR UND VERFAHREN ZUM HERSTELLEN DESSELBEN**
KEY PLUNGER FOR A KEY MODULE OF A KEY FOR A KEYBOARD, KEY MODULE OF A KEY FOR A KEYBOARD, AND METHOD FOR PRODUCING SAID KEY MODULE
TIGE-POUSSOIR DE TOUCHE POUR MODULE DE TOUCHE DE CLAVIER, MODULE DE TOUCHE DE CLAVIER ET PROCÉDÉ DE FABRICATION DE CE DERNIER

(30) Priorität: 07.06.2013 DE 102013210609
(43) Veröffentlichungstag der Anmeldung: 13.04.2016
(73) Patentinhaber: Cherry GmbH, 91275 Auerbach/Opf (DE)
(72) Erfinder: MÜLLER, Karl-Heinz, 91275 Auerbach (DE)
(74) Vertreter: Aurigium Leischner & Luthe
(86) Internationale Anmeldenummer: PCT/EP2014/059042
(87) Internationale Veröffentlichungsnummer: WO 2014/195069

(56) Entgegenhaltungen:
- EP-A1- 1 557 853
- DE-U1- 9 113 199
- FR-A1- 2 169 812

## Beschreibung

Die vorliegende Erfindung bezieht sich auf einen Tastenstößel für ein Tastenmodul einer Taste für eine Tastatur, auf ein Tastenmodul einer Taste für eine Tastatur und auf ein Verfahren zum Herstellen eines Tastenmoduls für eine Taste für eine Tastatur.

In Tastaturen für beispielsweise Computer oder dergleichen werden üblicherweise Tastenschalter mit Sockel, Kontaktstück, Kontaktgeber, etc. für die einzelnen Tasten eingesetzt. Ein Beispiel eines Tastenschalters ist in der DE 37 13 775 C2 offenbart, in der insbesondere eine Anpassung eines Druckpunktes eines MX-Moduls beschrieben wird.

Die FR 2 169 812 A1 offenbart eine Drucktaste mit einer zwischen einer ausgefahrenen und einer gedrückten Stellung innerhalb eines hohlen Gehäuses bewegbar angeordneten, mittels einer Rückholfeder in die ausgefahrene Stellung vorgespannten Tasteinrichtung und einem gegenüber dem Gehäuse angeordneten Schalter.

In der DE 91 13 199 U1 ist ein Tastenelement mit einem nach oben offenen Gehäuseoberteil und einem in dem Gehäuseoberteil verschiebbar gelagerten Stößel gezeigt, wobei der Stößel und die Führungsöffnung im Gehäuseoberteil nahezu zylindrische Führungskonturen, mit einem Längssteg und einer Längsnut als Verdrehsicherung, aufweisen.

Vor diesem Hintergrund schafft die vorliegende Erfindung einen verbesserten Tastenstößel für ein Tastenmodul einer Taste für eine Tastatur, ein verbessertes Tastenmodul einer Taste für eine Tastatur und ein verbessertes Verfahren zum Herstellen eines Tastenmoduls für eine Taste für eine Tastatur, gemäß den Hauptansprüchen. Vorteilhafte Ausgestaltungen ergeben sich aus den Unteransprüchen und der nachfolgenden Beschreibung.

Gemäß Ausführungsformen der vorliegenden Erfindung kann ein Tastenstößel für ein Tastenmodul einer Taste für eine Tastatur insbesondere so ausgestaltet sein, dass der Tastenstößel an Gleitflächen zum Gleiten in dem Tastenmodul keine Entformungsgrate aufweist. Insbesondere kann ein Tastenmodul, insbesondere MX-Modul, mit einem Tastenstößel mit vorteilhaften bzw. verbesserten Gleiteigenschaften bereitgestellt werden. Der Tastenstößel kann beispielsweise besonders glatte Gleitflächen bzw. Gleitflächen mit minimierter Oberflächenrauigkeit aufweisen. Somit kann ein Tastenmodul, insbesondere ein MX-Modul, mit einem speziell für verbesserte Gleiteigenschften angepassten Tastenstößel bereitgestellt werden.

Vorteilhafterweise kann gemäß Ausführungsformen der vorliegenden Erfindung unter Verwendung eines solchen Tastenstößels mit Gleitflächen mit reduzierter Oberflächenrauigkeit insbesondere ein bei Betätigung reibungsminimiertes Tastenmodul bereitgestellt werden. Es kann beim Betätigen und beim Zurückschalten der Taste hierbei erreicht werden, dass aufgrund des verbesserten Tastenstößels mit reibungminierten Gleitflächen einem Nutzer ein positives Betätigungsgefühl vermittelt wird und hohe Betätigungsgeschwindigkeiten ermöglicht werden. Insbesondere vorteilhaft ist eine Vermeidung eines kratzenden und hakenden Betätigungsgefühls durch den Wegfall von Entformungsgraten im Bereich der Gleitflächen bzw. Führungsflächen des Tastenstößels.

Dabei können, von dem Tastenstößel abgesehen, Standardteile für das Tastenmodul weiterhin verwendet werden. Der Tastenstößel kann beispielsweise in ein Standard-MX-Modul eingebaut werden. Hierbei sind günstigerweise insbesondere lediglich Modifikationen an dem Führungsabschnitt bzw. dem Gleitabschnitt des Tastenstößels vorzunehmen, wobei die restlichen Einzelteile des Tastenmoduls Standardteile sein können. Somit ist ein Einsatz eines existierenden Modells eines Tastenmoduls mit geringfügigen Modifikationen lediglich des Tastenstößels möglich. Somit kann auch eine standardmäßige Modulmontage, insbesondere eine Standard-MX-Modulmontage, beispielsweise eine Leiterplattenmontage oder Rahmenmontage erfolgen. Ferner ist auch bei Fertigungseinrichtungen bzw. insbesondere MX-Fertigungsautomaten gegebenenfalls lediglich eine geringfügige Änderung an einer Tastenstößelzuführung vorzunehmen, um das Tastenmodul mit dem verbesserten Tastenstößel zu fertigen. Weitere Standardeigenschaften des Tastenmoduls, beispielsweise eines MX-Moduls, bleiben vorteilhafterweise unverändert.

Ferner kann der Tastenstößel in einem Aufnahmeabschnitt eines Modulgehäuses des Tastenmoduls passgenau gleitfähig aufnehmbar bzw. aufgenommen sein. Somit ergibt sich eine Reduzierung des Führungsspiels bei der Betätigung durch eine vorteilhafte Reduzierung von Toleranzen. Durch minimierte Toleranzen zwischen Tastenstößel und Aufnahmeabschnitt sowie für einen Schaltpunkt ergeben sich eine hohe Schaltgenauigkeit, kurze Schaltwege, ein schnell erreichter Schaltpunkt, ein kurzer Gesamtweg, schnelles Zurückschalten sowie eine minimierte Tendenz der Taste zum Kippen und Verdrehen. Zudem kann der Tastenstößel entlang einer Betätigungsachse mit einer geeigneten Längenabmessung ausgeformt sein, um einen kurzen Gesamtweg und ein schnelles Zurückschalten zu ermöglichen. Mit einem solchen Tastenstößel verbessert sich das Betätigungsgefühl der Taste für einen Nutzer, werden bei der Betätigung der Taste sowohl der Schaltpunkt schneller erreicht als auch der Gesamtweg reduziert.

Ein besonders vorteilhafter Tastenstößel für ein Tastenmodul einer Taste für eine Tastatur weist einen Kopplungsabschnitt zum Ankoppeln eines Tastenknopfs der Taste und einen Führungsabschnitt zum Führen des Tastenstößels in einem Aufnahmeabschnitt des Tastenmoduls bei einer Betätigung des Tastenstößels auf und ist dadurch gekennzeichnet, dass der Führungsabschnitt zumindest einen Gleitabschnitt zum Gleiten in dem Aufnahmeabschnitt des Tastenmoduls bei der Betätigung des Tastenstößels aufweist, wobei durch Entformen des Tastenstößels bedingte Entformungsgrate des Tastenstößels außerhalb des zumindest einen Gleitabschnitts angeordnet sind.

Eine Tastatur kann zumindest eine Taste aufweisen, wobei ein Tastenmodul pro Taste vorgesehen ist. Eine Taste kann das Tastenmodul aufweisen oder durch das Tastenmodul gebildet sein. Bei dem Tastenmodul kann es sich beispielsweise um ein sogenanntes MX-Modul oder dergleichen handeln. Durch Verwendung bzw. Einbau des vorstehend genannten Tastenmoduls in einer Tastatur kann bei Betätigung der Taste eine Reibung zwischen dem Tastenstößel und dem Aufnahmeabschnitt minimiert werden. Der Tastenkopf kann einen für eine Bedienperson sichtbaren und durch Niederdrücken bedienbaren Teil des Tastenmoduls repräsentieren. Der Kopplungsabschnitt des Tastenstößels ist mit dem Tastenkopf mechanisch koppelbar. In einem zusammengefügten Zustand des Tastenmoduls kann der Führungsabschnitt des Tastenstößels zumindest teilweise in dem Aufnahmeabschnitt des Tastenmoduls entlang einer Betätigungsachse bzw. Längserstreckungsachse des Tastenstößels bewegbar aufgenommen sein. Der Führungsabschnitt kann ausgebildet sein, um bei der Betätigung den Tastenstößel in dem Aufnahmeabschnitt auf einem innerhalb eines Toleranzbereichs linearen Bewegungsweg zu führen. Der zumindest eine Gleitabschnitt kann eine im Wesentlichen planare Oberfläche des Tastenstößels in dem Führungsabschnitt aufweisen. Dabei kann der zumindest eine Gleitabschnitt ausgebildet sein, um eine Oberfläche des Aufnahmeabschnitts des Tastenmoduls zu berühren und entlang dem Aufnahmeabschnitt gleitend verschiebbar zu sein.

Gemäß einer Ausführungsform kann der Führungsabschnitt mindestens eine abgerundete Kante aufweisen, die in einem Bereich des zumindest einen Gleitabschnitts angeordnet ist. Eine solche Ausführungsform bietet den Vorteil, dass der Tastenstößel durch eine derartige Kantenabrundung verbesserte Gleiteigenschaften bei einer Betätigungsbewegung in dem Tastenmodul aufweist.

Auch kann der Führungsabschnitt mindestens in dem zumindest einen Gleitabschnitt zum Minimieren einer Oberflächenrauigkeit oberflächenbehandelt sein. Dabei kann zumindest eine Oberfläche des Führungsabschnitts mindestens in dem zumindest einen Gleitabschnitt poliert sein oder dergleichen. Insbesondere kann der Führungsabschnitt ein mindestens in einem Teilabschnitt oberflächenveredeltes Kunststoffmaterial aufweisen, beispielsweise ausschließlich oder unter anderem ein Polyoxymethylen (POM) mit Oberflächenveredelung. Eine solche Ausführungsform bietet den Vorteil, dass bei einem Tastenstößel eine Verbesserung der Gleiteigenschaften relativ zu dem Tastenmodul und eine Verringerung der Oberflächenrauigkeit erreicht werden können. Dieser Vorteil kann außerdem insbesondere auch im Wesentlichen unabhängig von einem eingesetzten Material des Führungsabschnitts erreicht werden. Zudem kann beispielsweise ein standardmäßig bei Tastenstößeln bzw. deren Führungsabschnitt eingesetztes Material mit nachträglicher Oberflächenveredelung eingesetzt werden.

Ferner kann zumindest der Führungsabschnitt aus einem reibungsminimierenden Kunststoffmaterial oder aus einem Kunststoffmaterial mit einem reibungsminimierenden Zusatzstoff ausgeformt sein. Dabei weist das reibungsminimierende Kunststoffmaterial oder das Kunststoffmaterial mit dem reibungsminimierenden Zusatzstoff eine besonders geringe Oberflächenrauigkeit auf. Der Zusatzstoff kann verbesserte Gleiteigenschaften bewirken, wobei der Zusatzstoff insbesondere frei von Öl oder Fett sein kann. Eine solche Ausführungsform bietet den Vorteil, dass ein Tastenstößel mit verbesserten Gleiteigenschaften und verbesserter Oberflächenrauigkeit des Führungsabschnitts realisiert werden kann. Dabei kann vorteilhafterweise eine reibungsminimierende Eigenschaft des Führungsabschnitts bereits materialseitig berücksichtigt werden.

Insbesondere kann sich der zumindest eine Gleitabschnitt entlang einer Betätigungsachse des Tastenstößels über mindestens zwei Drittel einer Abmessung des Führungsabschnitts entlang der Betätigungsachse erstrecken. Eine solche Ausführungsform bietet den Vorteil, dass eine derartige Längenabmessung des zumindest einen Führungsabschnitts zu einer hohen Führungsgenauigkeit und einem geringem Führungsspiel des Tastenstößels in dem Aufnahmeabschnitt des Tastenmoduls führen kann.

Ein besonders vorteilhaftes Tastenmodul einer Taste für eine Tastatur weist ein Modulgehäuse mit einem Aufnahmeabschnitt zum Aufnehmen eines Tastenstößels auf und ist dadurch gekennzeichnet, dass das Tastenmodul eine Ausführungsform des vorstehend genannten Tastenstößels aufweist, wobei der Führungsabschnitt des Tastenstößels in dem Aufnahmeabschnitt des Tastenmoduls aufnehmbar oder aufgenommen ist.

In Verbindung mit dem Tastenmodul kann eine Version oder Variante des vorstehend beschriebenen Tastenstößels vorteilhaft eingesetzt bzw. verwendet werden, um eine Verbesserung der Gleiteigenschaften des Tastenstößels in dem Tastenmodul zu bewirken.

Gemäß einer Ausführungsform können eine Abmessung des zumindest einen Gleitabschnitts entlang einer Betätigungsachse des Tastenstößels und eine Abmessung des Aufnahmeabschnitts entlang der Betätigungsachse so aufeinander abgestimmt sein, dass bei der Betätigung des Tastenstößels zwischen einer Ruhestellung und einer Betätigungsstellung bezüglich des Modulgehäuses der zumindest eine Gleitabschnitt des Tastenstößels mehrheitlich innerhalb des Aufnahmeabschnitts des Modulgehäuses angeordnet ist. Dabei kann der zumindest eine Gleitabschnitt entlang mindestens einer Hälfte seiner Abmessung bezüglich der Betätigungsachse bei der Betätigung gegen den Aufnahmeabschnitt anliegend angeordnet sein. Die Ruhestellung des Tastenstößels bzw. des Tastenmoduls oder der Taste kann einem unbelasteten bzw. nicht niedergedrückten Zustand der Taste entsprechen. Die Betätigungsstellung des Tastenstößels bzw. des Tastenmoduls oder der Taste kann einem belasteten bzw. niedergedrückten Zustand der Taste entsprechen. Eine solche Ausführungsform bietet den Vorteil, dass bei der Betätigung des Tastenstößels eine hohe Führungsgenauigkeit sowie ein geringes Führungsspiel des Tastenstößels in dem Aufnahmeabschnitt des Tastenmoduls erreichbar sind.

Ein besonders vorteilhaftes Verfahren zum Herstellen eines Tastenmoduls einer Taste für eine Tastatur weist folgende Schritte auf:
Bereitstellen einer Ausführungsform des vorstehend genannten Tastenstößels und eines Modulgehäuses mit einem Aufnahmeabschnitt zum Aufnehmen des Tastenstößels; und
Anordnen des Führungsabschnitts des Tastenstößels in dem Aufnahmeabschnitt des Modulgehäuses, sodass bei der Betätigung des Tastenstößels der zumindest eine Gleitabschnitt des Führungsabschnitts des Tastenstößels in dem Aufnahmeabschnitt des Modulgehäuses gleitet.

Das Verfahren kann in Verbindung mit einer Version oder Variante des vorstehend beschriebenen Tastenstößels bzw. Tastenmoduls vorteilhaft ausgeführt werden. Durch Ausführung des Verfahrens kann eine Version oder Variante des vorstehend beschriebenen Tastenmoduls mit vorteilhaften, verbesserten Gleiteigenschaften des Tastenstößels in dem Tastenmodul hergestellt werden.

Gemäß einer Ausführungsform kann im Schritt des Bereitstellens der Tastenstößel mindestens in dem zumindest einen Gleitabschnitt des Führungsabschnitts zum Minimieren einer Oberflächenrauigkeit oberflächenbehandelt werden. Insbesondere kann dabei mindestens der zumindest eine Gleitabschnitt poliert oder anderweitig oberflächenveredelt werden. Eine solche Ausführungsform bietet den Vorteil, dass der Tastenstößel mit einem derart oberflächenbehandelten Führungsabschnitt besonders gute Gleiteigenschaften hinsichtlich der Betätigung des Tastenstößels aufweist. Eine solche Oberflächenbehandlung stellt eine günstige Möglichkeit dar, Tastenstößel aus einem beispielsweise üblicherweise eingesetzten Material mit verbesserten Gleiteigenschaften zu versehen.

Auch kann im Schritt des Bereitstellens zumindest der Führungsabschnitt des Tastenstößels aus einem reibungsminimierenden Kunststoffmaterial oder aus einem Kunststoffmaterial mit einem reibungsminimierenden Zusatzstoff ausgeformt werden. Dabei kann das reibungsminimierende Kunststoffmaterial oder das Kunststoffmaterial mit dem reibungsminimierenden Zusatzstoff hinsichtlich einer Ausbildung einer Gleitoberfläche mit reibungsminimierender Eigenschaft geeignet ausgewählt sein oder werden. Eine solche Ausführungsform bietet den Vorteil, dass der Tastenstößel aufgrund geeigneter Materialauswahl besonders gute Gleiteigenschaften hinsichtlich der Betätigung des Tastenstößels aufweist. Hierbei kann zudem vorteilhafterweise entweder zur Minimierung des Fertigungsaufwandes auf eine anschließende Oberflächenbehandlung des zumindest einen Gleitabschnitts verzichtet werden oder aber zur noch weiteren Verbesserung der Gleiteigenschaften zusätzlich eine Oberflächenbehandlung zumindest einen Gleitabschnitts durchgeführt werden.

Die Erfindung wird anhand der beigefügten Zeichnungen beispielhaft näher erläutert. Es zeigen:
- Fig. 1: ein Tastenmodul;
- Figuren 2A und 2B: einen Tastenstößel gemäß einem Ausführungsbeispiel der vorliegenden Erfindung;
- Figuren 3A und 3B: ein Tastenmodul gemäß einem Ausführungsbeispiel der vorliegenden Erfindung; und
- Fig. 4: ein Ablaufdiagramm eines Verfahrens gemäß einem Ausführungsbeispiel der vorliegenden Erfindung.

In der nachfolgenden Beschreibung bevorzugter Ausführungsbeispiele der vorliegenden Erfindung werden für die in den verschiedenen Figuren dargestellten und ähnlich wirkenden Elemente gleiche oder ähnliche Bezugszeichen verwendet, wobei auf eine wiederholte Beschreibung dieser Elemente verzichtet wird.

Fig. 1 zeigt eine perspektivische Ansicht eines Tastenmoduls 100. Das Tastenmodul 100 weist ein Modulgehäuse 105 mit einem Modulsockel 110, einem Moduldeckel 120 sowie einem Aufnahmeabschnitt 130 und einen Tastenstößel 140 mit einem Kopplungsabschnitt 150 sowie einem Führungsabschnitt 160 auf. Das Tastenmodul 100 ist beispielsweise Teil einer Taste für eine Tastatur. Bei dem Tastenmodul 100 handelt es sich beispielsweise um das in den Figuren 3A und 3B gezeigte und beschriebene Tastenmodul oder ein ähnliches Tastenmodul.Bei dem Tastenstößel 140 handelt es sich beispielsweise um den in den Figuren 2A und 2B gezeigten und beschriebenen Tastenstößel oder einen ähnlichen Tastenstößel.

Der Modulsockel 110 und der Moduldeckel 120 sind miteinander gekoppelt. Dabei bilden der Modulsockel 110 und der Moduldeckel 120 das Modulgehäuse 105 des Tastenmoduls 100 aus. Der Aufnahmeabschnitt 130 des Tastenmoduls 100 ist als ein Schacht ausgeformt, der sich von dem Moduldeckel 120 aus durch mindestens einen Teilabschnitt des Modulgehäuses 105 des Tastenmoduls 100 erstreckt.

Der Tastenstößel 140 ist teilweise in dem Aufnahmeabschnitt 130 aufgenommen. Dabei ist der Kopplungsabschnitt 150 des Tastenstößels 140 zumindest teilweise außerhalb des Modulgehäuses 105 des Tastenmoduls 100 angeordnet. Der Kopplungsabschnitt 150 ist ausgebildet, um ein Ankoppeln eines Tastenknopfes zu ermöglichen. Der Führungsabschnitt 160 des Tastenstößels 140 ist hierbei zumindest teilweise in dem Aufnahmeabschnitt 130 des Tastenmoduls 100 aufgenommen.

Bei einer Betätigung ist der Tastenstößel 140 relativ zu dem durch den Modulsockel 110 und den Moduldeckel 120 ausgebildeten Modulgehäuse 105 des Tastenmoduls 100 bewegbar. Auch wenn es in Fig. 1 nicht explizit erkennbar ist, erstreckt sich eine Betätigungsachse des Tastenstößels 140, entlang derer der Tastenstößel 140 bei der Betätigung bewegbar ist, entlang einer Längserstreckungsachse des Aufnahmeabschnitts 130 des Tastenmoduls 100.

Fig. 2A zeigt eine perspektivische Ansicht eines Tastenstößels 140 gemäß einem Ausführungsbeispiel der vorliegenden Erfindung für ein Tatenmodul einer Taste einer Tastatur. Der Tastenstößel 140 weist einen Kopplungsabschnitt 150, einen Führungsabschnitt 160 sowie eine Mehrzahl von Gleitabschnitten 262 bzw. Gleitflächen bzw. Führungsflächen auf, von denen lediglich beispielhaft und darstellungsbedingt in Fig. 2A vier Gleitabschnitte 262 gezeigt sind. Bei dem Tastenstößel 140 handelt es sich beispielsweise um den Tastenstößel des Tastenmoduls aus Fig. 1.

Der Tastenstößel 140 weist eine rechteckige Grundfläche bzw. Grundebene auf, von der aus sich der Kopplungsabschnitt 150 sich in eine erste Richtung erstreckt und sich der Führungsabschnitt 160 in eine bezüglich der ersten Richtung entgegengesetzte, zweite Richtung erstreckt. Der Kopplungsabschnitt 150 weist einen kreuzförmigen Grundriss auf und ist von der Grundfläche aus in die erste Richtung extrudiert. Der Führungsabschnitt 160 weist einen trogförmig in die zweite Richtung extrudierten Außenabschnitt aus vier Seitenwänden und einen zylindrisch in die zweite Richtung extrudierten, zumindest teilweise von dem Außenabschnitt umgebenen Innenabschnitt auf. Der Innneabschnitt ist in der Darstellung von Fig. 2A durch dne Außenabschnitt verdeckt, aber in der Darstellung von Fig. 2B erkennbar.

Die Gleitabschnitte 262 sind an dem Außenabschnitt des Führungsabschnitts 160 angeordnet. Die Gleitabschnitte 262 sind gemäß dem in Fig. 2A dagestellten Ausführungsbeispiel der vorliegenden Erfindung als polierte Führungsflächen ausgeformt. Dabei sind die Gleitabschnitte 262 ausgebildet, um bei einer Betätigung des Tastenstößels 140 eine gleitende, reibungsminierte Relativbewegung zwischen dem Tastenstößel und einem Tastenmodul zu ermöglichen. Der Führungsabschnitt 160 weist einen dem Kopplungsabschnitt 150 zugewandten und bezüglich der Grundfläche benachbarten, ersten Endbereich auf. Auch weist der Führungsabschnitt 160 einen von dem Kopplungsabschnitt 150 und der Grundfläche abgewandten, zweiten Endbereich auf. Die Gleitabschnitte 262 erstrecken sich von dem ersten Endbereich des Führungsabschnitts 160 aus an einer Außenseite des Tastenstößels 140 zu dem zweiten Endbereich des Führungsabschnitts 160 hin. Beispielsweise erstrecken sich die Gleitabschnitte 262 hierbei über mindestens zwei Drittel einer Abmessung des Führungsabschnitts 160 zwischen dem ersten Endbereich und dem zweiten Endbereich.

Fig. 2B zeigt eine andere perspektivische Ansicht des Tastenstößels 140 aus Fig. 2A. Gezeigt sind von dem Tastenstößel 140 hierbei der Kopplungsabschnitt 150, der Führungsabschnitt 160, der zylindrisch extrudierte, zumindest teilweise von dem Außenabschnitt umgebene Innenabschnitt des Führungsabschnitts 160 in Gestalt eines Zapfens 264 sowie abgerundete Kanten 266.

Der Zapfen 264 repräsentiert beispielsweise einen weiteren Gleitabschnitt des Führungsabschnitts 160. Die abgerundeten Kanten 266 sind an dem Außenabschnitt des Führungsabschnitts 160 im Bereich der Gleitabschnitte angeordnet, insbesondere zumindest in dem zweiten Endbereich des Führungsabschnitts 160. Ferner weist der Zapfen 264 in dem zweiten Endbereich des Führungsabschnitts 160 eine abgerundete Kante 266 auf.

Wie es in den Figuren 2A und 2B erkennbar ist, weist der Tastenstößel 140 bzw. dessen Führungsabschnitt 160 im Bereich der Gleitabschnitte 262 keine Entformungsgrate auf.

Fig. 3A zeigt eine perspektivische Teilansicht eines Tastenmoduls 100 gemäß einem Ausführungsbeispiel der vorliegenden Erfindung in einer Schrägaufsicht. Das Tastenmodul 100 ist beispielsweise Teil einer Taste für eine Tastatur. Von dem Tastenmodul 100 sind in der Darstellung von Fig. 3A ein Modulgehäuse 105 mit einem Moduldeckel 120, einem Aufnahmeabschnitt 130 sowie Führungselementen 332 und ein Tastenstößel 140 mit einem Kopplungsabschnitt 150 sowie einem Führungsabschnitt 160 gezeigt. Bei dem Modulgehäuse 105 handelt es sich um das Modulgehäuse 105 aus Fig 1 oder ein ähliches Modulgehäuse. Bei dem Tastenstößel 140 handelt es sich um den Tastenstößel aus Fig. 2A bzw. Fig. 2B.

Der Aufnahmeabschnitt 130 des Tastenmoduls 100 ist als ein Schacht ausgeformt, der sich von dem Moduldeckel 120 aus durch mindestens einen Teilabschnitt des Modulgehäuses 105 des Tastenmoduls 100 erstreckt. Der Moduldeckel 120 des Modulgehäuses 105 ist beispielsweise mit einem Modulsockel gekoppelt, auch wenn dies darstellungsbedingt in Fig. 3A nicht gezeigt ist.

Der Tastenstößel 140 ist teilweise in dem Aufnahmeabschnitt 130 aufgenommen. Dabei ist der Kopplungsabschnitt 150 des Tastenstößels 140 zumindest teilweise außerhalb des Modulgehäuses 105 des Tastenmoduls 100 angeordnet. Der Kopplungsabschnitt 150 ist ausgebildet, um ein Ankoppeln eines Tastenknopfes zu ermöglichen. Der Führungsabschnitt 160 des Tastenstößels 140 ist hierbei zumindest teilweise in dem Aufnahmeabschnitt 130 des Tastenmoduls 100 aufgenommen.

Bei einer Betätigung ist der Tastenstößel 140 relativ zu dem Modulgehäuse 105 des Tastenmoduls 100 bewegbar. Auch wenn es in Fig. 3A nicht explizit erkennbar ist, erstreckt sich eine Betätigungsachse des Tastenstößels 140, entlang derer der Tastenstößel 140 bei der Betätigung bewegbar ist, entlang einer Längserstreckungsachse des Aufnahmeabschnitts 130 des Tastenmoduls 100.

Gemäß dem in Fig. 3A gezeigten Ausführungsbeispiel der vorliegenden Erfindung sind in dem Aufnahmeabschnitt 130 eine Mehrzahl von - lediglich beispielhaft vier - Führungselementen 332 angeordnet. Dabei sind die Führungselemente 332 als Vorsprünge ausgeformt. Die Führungselemente 332 sind bei in dem Aufnahmeabschnitt 130 angeordnetem Tastenstößel 140 beispielhaft im Bereich der Gleitabschnitte des Außenabschnitts des Führungsabschnitts 160 des Tastenstößels 140 angeordnet. Die Gleitabschnitte des Führungsabschnitts 160 des Tastenstößels 140 sind hierbei an den Führungselementen 332 anliegend angeordnet.

Fig. 3B zeigt eine perspektivische Ansicht des Tastenmoduls 100 aus Fig. 3A in einer Unteransicht bei abgenommenem Modulsockel. Von dem Tastenmodul 100 sind in Fig. 3B der Moduldeckel 120 des Modulgehäuses, der Aufnahmeabschnitt 130 und Gleitabschnitte 262 sowie der Zapfen 264 des Tastenstößels dargestellt. Die Gleitabschnitte 262 erstrecken sich hierbei von dem ersten Endbereich des Führungsabschnitts des Tastenstößels aus beispielsweise bis in den zweiten Endbereich des Führungsabschnitts des Tastenstößels.

Fig. 4 zeigt ein Ablaufdiagramm eines Verfahrens 400 zum Herstellen eines Tastenmoduls einer Taste für eine Tastatur gemäß einem Ausführungsbeispiel der vorliegenden Erfindung. Das Verfahren 400 weist einen Schritt 410 des Bereitstellens eines Tastenstößels und eines Modulgehäuses mit einem Aufnahmeabschnitt zum Aufnehmen des Tastenstößels auf. Bei dem Tastenstößel handelt es sich um einen Tastenstößel wie einen der Tastenstößel aus einer der Figuren 2A bis 3B. Auch weist das Verfahren 400 einen Schritt 420 des Anordnens des Führungsabschnitts des Tastenstößels in dem Aufnahmeabschnitt des Modulgehäuses auf, sodass bei der Betätigung des Tastenstößels der zumindest eine Gleitabschnitt des Führungsabschnitts des Tastenstößels in dem Aufnahmeabschnitt des Modulgehäuses gleitet. Durch Ausführung des Verfahrens 400 kann ein Tastenmodul wie eines der Tastenmodule aus einer der Figuren 3A und 3B vorteilhaft hergestellt werden.

Gemäß einer Ausführungsform wird im Schritt 410 des Bereitstellens der Tastenstößel mindestens in dem zumindest einen Gleitabschnitt des Führungsabschnitts zum Minimieren einer Oberflächenrauigkeit oberflächenbehandelt. Gemäß einer Ausführungsform wird im Schritt des Bereitstellens 410 zumindest der Führungsabschnitt des Tastenstößels aus einem reibungsminimierenden Kunststoffmaterial oder aus einem Kunststoffmaterial mit einem reibungsminimierenden Zusatzstoff ausgeformt.

Die beschriebenen und in den Figuren gezeigten Ausführungsbeispiele sind nur beispielhaft gewählt. Unterschiedliche Ausführungsbeispiele können vollständig oder in Bezug auf einzelne Merkmale miteinander kombiniert werden. Auch kann ein Ausführungsbeispiel durch Merkmale eines weiteren Ausführungsbeispiels ergänzt werden. Schritte der beschriebenen Verfahren können wiederholt ausgeführt werden.

### Bezugszeichen

- 100: Tastenmodul
- 105: Modulgehäuse
- 110: Modulsockel
- 120: Moduldeckel
- 130: Aufnahmeabschnitt
- 140: Tastenstößel
- 150: Kopplungsabschnitt
- 160: Führungsabschnitt
- 262: Gleitabschnitt bzw. Führungsfläche bzw. Gleitfläche
- 264: Zapfen
- 266: abgerundete Kante
- 332: Führungselement
- 400: Verfahren zum Herstellen
- 410: Schritt des Bereitstellens
- 420: Schritt des Anordnens

## Patentansprüche

1. Tastenstößel (140) für ein Tastenmodul (100) einer Taste für eine Tastatur, wobei der Tastenstößel (140) eine Grundebene aufweist, einen sich von der Grundebene aus erstreckenden Kopplungsabschnitt (150) zum Ankoppeln eines Tastenknopfs der Taste und einen Führungsabschnitt (160) zum Führen des Tastenstößels (140) in einem Aufnahmeabschnitt (130) des Tastenmoduls (100) bei einer Betätigung des Tastenstößels (140) aufweist, **dadurch gekennzeichnet, dass** der Führungsabschnitt (160) zumindest einen Gleitabschnitt (262) zum Gleiten in dem, eine Mehrzahl von als Vorsprünge ausgeformten Führungselementen (332) aufweisenden, Aufnahmeabschnitt (130) des Tastenmoduls (100) bei der Betätigung des Tastenstößels (140) aufweist, wobei durch Entformen des Tastenstößels (140) bedingte Entformungsgrate des Tastenstößels (140) außerhalb des zumindest einen Gleitabschnitts (262) angeordnet sind, wobei der Führungsabschnitt (160) mindestens eine abgerundete Kante (266) aufweist, die in einem Bereich des zumindest einen Gleitabschnitts (262) angeordnet ist, wobei die Gleitabschnitte (262) des Führungsabschnitts (160) des Tastenstößels (140) hierbei an den Führungselementen (332) anliegend anordenbar sind.

2. Tastenstößel (140) gemäß Anspruch 1, **dadurch gekennzeichnet, dass** der Führungsabschnitt (160) mindestens in dem zumindest einen Gleitabschnitt (262) zum Minimieren einer Oberflächenrauigkeit oberflächenbehandelt ist.

3. Tastenstößel (140) gemäß einem der vorangegangenen Ansprüche, **dadurch gekennzeichnet, dass** zumindest der Führungsabschnitt (160) aus einem reibungsminimierenden Kunststoffmaterial oder aus einem Kunststoffmaterial mit einem reibungsminimierenden Zusatzstoff ausgeformt ist.

4. Tastenstößel (140) gemäß einem der vorangegangenen Ansprüche, **dadurch gekennzeichnet, dass** sich der zumindest eine Gleitabschnitt (262) entlang einer Betätigungsachse des Tastenstößels (140) über mindestens zwei Drittel einer Abmessung des Führungsabschnitts (160) entlang der Betätigungsachse erstreckt.

5. Tastenmodul (100) einer Taste für eine Tastatur, wobei das Tastenmodul (100) ein Modulgehäuse mit einem Aufnahmeabschnitt (130) zum Aufnehmen eines Tastenstößels (140) aufweist, **dadurch gekennzeichnet, dass** das Tastenmodul (100) den Tastenstößel (140) gemäß einem der vorangegangenen Ansprüche aufweist, wobei der Führungsabschnitt (160) des Tastenstößels (140) in dem Aufnahmeabschnitt (130) des Tastenmoduls (100) aufnehmbar oder aufgenommen ist.

6. Tastenmodul (100) gemäß Anspruch 5, **dadurch gekennzeichnet, dass** eine Abmessung des zumindest einen Gleitabschnitts (262) entlang einer Betätigungsachse des Tastenstößels (140) und eine Abmessung des Aufnahmeabschnitt (130) entlang der Betätigungsachse so aufeinander abgestimmt sind, dass bei der Betätigung des Tastenstößels (140) zwischen einer Ruhestellung und einer Betätigungsstellung bezüglich des Modulgehäuses der zumindest eine Gleitabschnitt (262) des Tastenstößels (140) mehrheitlich innerhalb des Aufnahmeabschnitts (130) des Modulgehäuses angeordnet ist.

7. Verfahren (400) zum Herstellen eines Tastenmoduls (100) einer Taste für eine Tastatur, wobei das Verfahren (400) folgende Schritte aufweist:
Bereitstellen (410) eines Tastenstößels (140) gemäß einem der Ansprüche 1 bis 4 und eines Modulgehäuses mit einem Aufnahmeabschnitt (130) zum Aufnehmen des Tastenstößels (140); und
Anordnen (420) des Führungsabschnitts (160) des Tastenstößels (140) in dem Aufnahmeabschnitt (130) des Modulgehäuses, sodass bei der Betätigung des Tastenstößels (140) der zumindest eine Gleitabschnitt (262) des Führungsabschnitts (160) des Tastenstößels (140) in dem Aufnahmeabschnitt (130) des Modulgehäuses gleitet.

8. Verfahren (400) gemäß Anspruch 7, **dadurch gekennzeichnet, dass** im Schritt des Bereitstellens (410) der Tastenstößel (140) mindestens in dem zumindest einen Gleitabschnitt (262) des Führungsabschnitts (160) zum Minimieren einer Oberflächenrauigkeit oberflächenbehandelt wird.

9. Verfahren (400) gemäß einem der Ansprüche 7 bis 8, **dadurch gekennzeichnet, dass** im Schritt des Bereitstellens (410) zumindest der Führungsabschnitt (160) des Tastenstößels (140) aus einem reibungsminimierenden Kunststoffmaterial oder aus einem Kunststoffmaterial mit einem reibungsminimierenden Zusatzstoff ausgeformt wird.

## Claims

1. Key tappet (140) for a key module (100) of a key for a keyboard, wherein the key tappet (140) comprises a base plane, a coupling section (150) for coupling a button of the key, wherein the coupling section (150) extends from the base plane, and a guiding section (160) for guiding the key tappet (140) in a receiving section (130) of the key module (100) upon actuation of the key tappet (140), **characterized in that** the guiding section (160) comprises at least one sliding section (262) for sliding in the receiving section (130) of the key module (100) upon actuation of the key tappet (140), wherein the receiving section (130) comprises a plurality of guiding elements (332) formed as protrusions, wherein demolding fins of the key tappet (140) caused by demolding of the key tappet (140) are arranged outside the at least one sliding section (262), wherein the guiding section (160) has at least one rounded edge (266) which is arranged in a region of the at least one sliding section (262), wherein the sliding sections (262) of the guiding section (160) of the key tappet (140) are arrangeable adjacent to the guiding elements (332).

2. Key tappet (140) according to claim 1, **characterized in that** the guiding section (160) is surface-treated in the at least one sliding section (262) to minimize surface roughness.

3. Key tappet (140) according to one of the preceding claims, **characterized in that** at least the guiding section (160) is formed of a friction-minimizing plastic material or of a plastic material with a friction-minimizing additive.

4. Key tappet (140) according to one of the preceding claims, **characterized in that** the at least one sliding section (262) extends along an axis of actuation of the key tappet (140) over at least two thirds of a dimension of the guiding section (160) along the actuation axis.

5. Key module (100) of a key for a keyboard, wherein the key module (100) comprises a module housing with a receiving section (130) for receiving a key tappet (140), **characterized in that** the key module (100) comprises the key tappet (140) according to any one of the preceding claims, wherein the guiding section (160) of the key tappet (140) can be received or is received in the receiving section (130) of the key module (100).

6. Key module (100) according to claim 5, **characterized in that** a dimension of the at least one sliding section (262) along an axis of actuation of the key tappet (140) and a dimension of the receiving section (130) along the actuation axis are coordinated so that, upon actuation of the key tappet (140) between a rest position and an actuating position with respect to the module housing, the at least one sliding section (262) of the key tappet (140) is largely arranged within the receiving section (130) of the module housing.

7. Method (400) for manufacturing a key module (100) of a key for a keyboard, wherein the method (400) comprises the following steps:
providing (410) a key tappet (140) according to any one of claims 1 to 4 and a module housing having a receiving section (130) for receiving the key tappet (140); and
arranging (420) the guiding section (160) of the key tappet (140) in the receiving section (130) of the module housing so that, upon actuation of the key tappet (140), the at least one sliding section (262) of the guiding section (160) of the key tappet (140) is sliding in the receiving section (130) of the module housing.

8. Method (400) according to claim 7, **characterized in that**, in the step of providing (410), the key tappet (140) is surface-treated at least in the at least one sliding section (262) of the guiding section (160) in order to minimize surface roughness.

9. Method (400) according to one of claims 7 to 8, **characterized in that**, in the step of providing (410), at least the guiding section (160) of the key tappet (140) is formed of a friction-minimizing plastic material or of a plastic material with a friction-minimizing additive.

## Revendications

1. Tige-poussoir de touche (140) pour un module de touche (100) d'une touche pour un clavier, le tige-poussoir de touche (140) comportant un plan de base, une partie d'accouplement (150) qui s'étend à partir du plan de base, destinée à s'accoupler à un bouton de touche de la touche, et une partie de guidage (160) destinée à guider le tige-poussoir de touche (140) dans une partie de logement du module de touche (100) lors d'un actionnement du tige-poussoir de touche (140), **caractérisé en ce que** la partie de guidage (160) comporte au moins une partie coulissante (262) destinée à coulisser dans la partie de logement (130) lors de l'actionnement du tige-poussoir de touche (140), la partie de logement (130) comportant une pluralité d'éléments de guidage (332) en forme de saillie, des arêtes de démoulage du tige-poussoir de touche (140), provoquées par le démoulage du tige-poussoir de touche (140), étant disposées à l'extérieur de la partie coulissante (262), la partie de guidage (160) comportant au moins un bord arrondi disposé dans une zone de la partie coulissante (262), les parties coulissantes de la partie de guidage (160) du tige-poussoir de touche (140) pouvant être disposées adjacentes aux éléments de guidage (332).

2. Tige-poussoir de touche (140) selon la revendication 1, **caractérisé en ce que** la partie de guidage (160) est traitée en surface au moins dans la partie coulissante (262) afin de minimiser la rugosité de surface.

3. Tige-poussoir de touche (140) selon l'une quelconque des revendications précédentes, **caractérisé en ce qu'**au moins la partie de guidage (160) est formée d'une matière plastique qui minimise la friction ou d'une matière plastique avec un additif qui minimise la friction.

4. Tige-poussoir de touche (140) selon l'une quelconque des revendications précédentes, **caractérisé en ce que** la partie coulissante (262) s'étend le long d'un axe d'actionnement du tige-poussoir de touche (140), sur au moins les deux tiers d'une dimension de la partie de guidage (160) le long de l'axe d'actionnement.

5. Module de touche (100) d'une touche pour un clavier, le module de touche (100) comportant un boîtier de module avec une partie de logement (130) destinée à recevoir un tige-poussoir de touche (140), **caractérisé en ce que** le module de touche (100) comporte le tige-poussoir de touche (140) selon l'une quelconque des revendications précédentes, la partie de guidage (160) du tige-poussoir de touche (140) étant logée ou pouvant être logée dans la partie de logement (130) du module de touche (100).

6. Module de touche (100) selon la revendication 5, **caractérisé en ce qu'**une dimension de la partie coulissante (262) le long d'un axe d'actionnement du tige-poussoir de touche (140) et une dimension de la partie de logement (130) le long de l'axe d'actionnement sont choisies de manière à ce que, lors de l'actionnement du tige-poussoir de touche (140) entre une position de repos et une position d'actionnement relativement au boîtier de module, la partie coulissante (262) du tige-poussoir de touche (140) soit placée, en grande partie, à l'intérieur de la partie de logement (130) du boîtier de module.

7. Procédé (400) de fabrication d'un module de touche (100) d'une touche pour un clavier, le procédé (400) comprenant les étapes consistant à :
- fournir (410) un tige-poussoir de touche (140) selon l'une quelconque des revendications 1 à 4 et un boîtier de module comportant une partie de logement (130) destinée à recevoir le tige-poussoir de touche (140) ; et
- placer (420) la partie de guidage (160) du tige-poussoir de touche (140) dans la partie de logement (130) du boîtier de module de manière à ce que, lors de l'actionnement du tige-poussoir de touche (140), la partie coulissante (262) de la partie de guidage (160) du tige-poussoir de touche (140) coulisse dans la partie de logement (130) du boîtier de module.

8. Procédé (400) selon la revendication 7, **caractérisé en ce que**, dans l'étape de fournissement (410), le tige-poussoir de touche (140) est traité en surface au moins dans la partie coulissante (262) de la partie de guidage (160) afin de minimiser la rugosité de surface.

9. Procédé (400) selon la revendication 7 ou 8, **caractérisé en ce que**, dans l'étape de fournissement (410), la partie de guidage (160) du tige-poussoir de touche (140) est formée d'une matière plastique qui minimise la friction ou d'une matière plastique avec un additif qui minimise la friction.
